# EUROPÄISCHE PATENTSCHRIFT

(11) **EP 2 854 585 B1**
(45) Veröffentlichungstag und Bekanntmachung des Hinweises auf die Patenterteilung: **03.02.2016**
(21) Anmeldenummer: 13719884.2
(22) Anmeldetag: 03.05.2013
(51) Int. Cl.: A42B 3/08

(54) **SCHUTZHELM**
PROTECTIVE HELMET
CASQUE DE PROTECTION

(30) Priorität: 01.06.2012 DE 102012209292
(43) Veröffentlichungstag der Anmeldung: 08.04.2015
(73) Patentinhaber: Uvex Arbeitsschutz GmbH, 90766 Fürth (DE)
(72) Erfinder: SCHUSTER, Manfred, 90552 Röthenbach (DE); HORN, Lars, 22763 Hamburg (DE); VIGGIANI, Josef, 90765 Fürth (DE)
(74) Vertreter: Rau, Schneck & Hübner Patentanwälte Rechtsanwälte PartGmbB
(86) Internationale Anmeldenummer: PCT/EP2013/059299
(87) Internationale Veröffentlichungsnummer: WO 2013/178427

(56) Entgegenhaltungen:
- DE-A1- 10 207 758
- FR-A1- 2 831 774
- US-A- 3 314 078
- US-A- 4 439 871
- US-A1- 2008 172 775

## Beschreibung

Die Erfindung betrifft einen Schutzhelm. Der Schutzhelm findet vorzugsweise im Arbeitsschutzbereich Anwendung. Besonders bevorzugt ist der Schutzhelm ein Höhenarbeitsschutzhelm. Der Schutzhelm ist aber auch alternativ im Sportbereich einsetzbar. Er ist dann in Abhängigkeit der Anwendung beispielsweise als Fahrradhelm, Motorradhelm, Reithelm, Skihelm, Snowboardhelm, Kletterhelm oder dergleichen ausgebildet.

Aus dem Stand der Technik sind unterschiedliche Schutzhelme bekannt, die bekanntlich zum Schutz des Kopfs des Helmträgers dienen. Oftmals sind für verschiedene Tätigkeiten speziell angepasste Helme erforderlich bzw. besonders zweckdienlich. Beispielsweise müssen so Arbeiter im Bereich von Windkraftanlagen zwei verschiedenartige Helme verwenden. Am Boden muss der Arbeiter einen Industrieschutzhelm nach EN 397 tragen, während beim Aufstieg ein Kletterhelm nach EN 12492 verwendet werden muss. Das Tragen verschiedener Helme ist im Allgemeinen umständlich und kostenaufwendig.

Aus der US 3 314 078 ist ein Schutzhelm bekannt, der eine Helmschale und einen versteckbaren Kinnriemen umfasst. Die Helmschale hat eine Innenschale und eine Außenschale. Im vorderen Bereich des Schutzhelms springt die Außenschale unter Bildung eines Aufnahmeraums zurück. Ein Abschnitt des Kinnriemens ist in den Aufnahmeraum einführbar, um den Kinnriemen dort versteckt örtlich festzulegen. Nachteilig an diesem bekannten Schutzhelm ist, dass dieser in der oberen, versteckten Stellung des Kinnriemens nicht sicher auf dem Kopf des Helmträgers sitzt.

Die FR 2 831 774 A1 offenbart eine Kappe und einen Kinnriemen, der an der Kappe lösbar befestigbar ist. Der Kinnriemen ist im montierten Zustand gegenüber der Kappe verschwenkbar.

Aus der US 4 439 871 ist ein Schutzhelm bekannt, der einen verstellbaren Kinnriemen umfasst. Der Kinnriemen läuft im Nichtgebrauch um die Helmschale herum.

In der DE 102 07 758 A1 ist eine Vorrichtung zur Befestigung einer Schutzbrille an einem Schutzhelm offenbart. Der Schutzhelm umfasst ein verstellbares Kopfband. An dem Kopfband ist ein Halteband einer Schutzbrille örtlich festlegbar.

Aus der US 2008/0172775 A1 ist eine Anordnung aus einem Helm und einer Brille bekannt. Der Helm umfasst ein Haltemittel, das außenseitig an der Helmschale angebracht ist und zum Halten eines Brillenbands dient. Das Haltemittel ist hakenförmig ausgeführt. Gemäß einer bevorzugten Ausführungsform ist dieses separat zu dem Helm ausgebildet und lösbar an diesem festlegbar.

Aus der EP 0 052 067 A1 ist ein Schutzhelm bekannt, der eine Helmkalotte und einen an der Helmkalotte angeordneten Brillenband-Clip umfasst. Der Brillenband-Clip ist rückseitig an der Helmkalotte durch Schnappverbindung örtlich festgelegt und ist U-förmig ausgebildet. Er weist innere und äußere Halteschenkel mit verschiedenen Längen auf, die die Helmkalotte bereichsweise unten umgreifen. Der Brillenband-Clip begrenzt einen äußeren Aufnahmeraum. Nachteilig an diesem bekannten Schutzhelm ist, dass der Brillenband-Clip die Optik und Aerodynamik des Schutzhelms beeinträchtigt.

Die DE 10 2006 057 244 A1 offenbart ein Sicherheitssystem, das einen Schutzhelm und ein an dem Schutzhelm angeordnetes Gurtband umfasst.

Aus der DE 693 01 933 T2 ist ein Sicherheitshelm mit einer Helmkalotte bekannt. Auf der Helmkalotte sitzt eine vordere Stirnlampe, die durch um die Helmkalotte laufende Gurte an dieser örtlich festgelegt ist. In der Helmkalotte sind Öffnungen vorhanden, in die Befestigungsteile zum Halten der Gurte eingesetzt sind. Die Befestigungsteile haben parallel zueinander verlaufende Halteschenkel, die unterschiedliche Längen haben.

Der Erfindung liegt daher die Aufgabe zugrunde, einen Schutzhelm bereitzustellen, der einen äußerst weiten Anwendungsbereich hat. Ferner soll der Schutzhelm optimal an die jeweilige Anwendung anpassbar sein.

Diese Aufgabe wird erfindungsgemäß durch die in dem Anspruch 1 angegebenen Merkmale gelöst. Der Kern der Erfindung liegt darin, dass der Schutzhelm einen beweglichen Kinnriemen umfasst, der in seiner oberen Kinnriemen-Parkstellung an mindestens einem an der Helmkalotte angeordneten Kinnriemen-Haltemittel örtlich festlegbar ist.

In der oberen Kinnriemen-Parkstellung ist der Kinnriemen geparkt. Wenn der Schutzhelm auf dem Kopf des Helmträgers getragen wird, ist in der Kinnriemen-Parkstellung der Kinnriemen von dem Kinn des Helmträgers entfernt und stört so nicht. Er ist dann ohne Halte-Funktion am Kinn. Der Kinnriemen greift dann zusätzlich am Hinterkopf des Helmträgers anund sorgt so für eine zusätzliche Fixierung.

In der Kinnriemen-Haltestellung läuft der Kinnriemen um das Kinn des Helmträgers, wenn der Schutzhelm auf dem Kopf des Helmträgers getragen wird. Der Kinnriemen fixiert dann den Schutzhelm an dem Kopf des Helmträgers über das Kinn des Helmträgers und übt so eine Halte-Funktion aus.

Der Schutzhelm erfüllt so die beiden Normen EN 397 und EN 12492. Er ist zum einem mit funktionsfähigem Kinnriemen und zum anderen mit geparktem Kinnriemen verwendbar. Wenn der Kinnriemen geparkt ist, so ist der Kinnriemen am Kinn im Wesentlichen funktionslos. Der Schutzhelm hat somit eine Doppelfunktion und weist ein äußerst großes Anwendungsfeld auf.

Der mindestens eine freie Haltesteg erlaubt eine besonders sichere und einfache Fixierung des Kinnriemens in dessen oberen Kinnriemen-Parkstellung. Der mindestens eine freie Haltesteg steht gegenüber bzw. von der Helmkalotte vor.

Es ist von Vorteil, wenn der mindestens eine freie Haltesteg gegenüber der Helmkalotte von unten nach oben, also im Wesentlichen in Richtung auf einen Deckenbereich der Helmkalotte, verläuft. Andere Orientierungen des mindestens einen Haltestegs sind alternativ möglich.

Wenn sich der mindestens eine Haltesteg in dem Kopf-Aufnahmeraum der Helmkalotte befindet, ist ein derartiger Schutzhelm optisch äußerst ansprechend, da dann auch der Kinnriemen in seiner Kinnriemen-Parkstellung im Wesentlichen versteckt verläuft und der mindestens eine Haltesteg versteckt angeordnet ist. Der Kinnriemen und der mindestens eine Haltesteg sind dann auch geschützt. Der Kinnriemen liegt dann auch an dem Kopf des Helmträgers an.

Die Kinnriemen-Anordnung ist vorzugsweise im Wesentlichen in ihrer Gesamtheit flexibel bzw. biegsam. Alternativ ist die Kinnriemen-Anordnung im Ganzen oder teilweise gegenüber der Helmkalotte verschwenkbar.

Es ist von Vorteil, wenn der Kinnriemen einen Verschluss aufweist bzw. durch einen Verschluss geöffnet werden kann und verschließbar ist.

Weitere vorteilhafte Ausgestaltungen der Erfindung sind in den Unteransprüchen angegeben.

Die Ausgestaltungen nach Ansprüchen 2 bzw. 3 führen zu einem Schutzhelm, dessen Kinnriemen in der oberen Kinnriemen-Parkstellung äußerst praktisch angeordnet ist. Der Kinnriemen befindet sich dann außerhalb des Blickfelds des Helmträgers und lässt den Tragekomfort des Schutzhelms unbeeinflusst. Er läuft dann an dem Hinterkopf des Helmträgers entlang und sorgt so für eine zusätzliche Fixierung.

Es ist von Vorteil, wenn sich der Kinnriemen in seiner oberen Kinnriemen-Parkstellung zumindest größtenteils in dem hinteren Bereich der Helmkalotte befindet.

Günstigerweise verläuft der Kinnriemen in seiner oberen Kinnriemen-Parkstellung zumindest größtenteils benachbart zu dem unteren freien Abschlussrand der Helmkalotte.

Die Ausführungen zu den Ansprüchen 2 und 3 gelten im Wesentlichen analog zu den Ansprüchen 4 und 5.

Der innere Kinnriemen-Aufnahmeraum nach Anspruch 6 ermöglicht eine besonders sichere Aufnahme und Fixierung eines Teilbereichs des Kinnriemens bzw. des Kinnriemens.

Es ist von Vorteil, wenn der Kinnriemen-Aufnahmeraum spaltartig ausgebildet ist. Günstigerweise ist der Teilbereich des Kinnriemens in dem Kinnriemen-Aufnahmeraum zur Fixierung desselben beklemmt bzw. eingeklemmt.

Die Ausgestaltung nach Anspruch 6 ermöglicht außerdem eine besonders einfache Einführung und Hindurchführung des Kinnriemens. Der Kinnriemen-Aufnahmeraum ist so quasi im Wesentlichen in Umfangsrichtung der Helmkalotte im Bereich des mindestens einen Kinnriemen-Haltemittels seitlich offen. Ein problemloses Freigeben des Kinnriemens ist so alternativ auch möglich.

Auch die Ausgestaltung nach Anspruch 7 ermöglicht eine einfache Einführung und sichere Aufnahme des Kinnriemens. Ein problemloses Freigeben des Kinnriemens ist so alternativ auch möglich. Der Kinnriemen-Aufnahmeraum ist also im Wesentlichen in Richtung auf einen Deckenbereich der Helmkalotte offen.

Nach Anspruch 8 ist das mindestens eine Kinnriemen-Haltemittel als Halteklammer ausgebildet.

Es ist zweckmäßig, wenn die Halteklammer im Wesentlichen U-förmig bzw. hakenförmig ist, wobei die U-Schenkel unterschiedlich lang oder gleichlang sind. Die Halteklammer ist vorzugsweise starr bzw. im Wesentlichen unflexibel ausgeführt.

Der Anschlusskörper nach Anspruch 9 ermöglicht eine sichere Verbindung mit der Helmkalotte. Eine einstückige, formschlüssige, stoffschlüssige bzw. kraftverschlüssige Verbindung ist zwischen der Helmkalotte und dem mindestens einen Anschlusskörper möglich.

Gemäß Anspruch 10 greift der mindestens eine Anschlusskörper in die Helmkalotte bzw. dessen Wandung ein.

Vorzugsweise weist die Helmkalotte in dem Anschlussbereich eine Verbreitening bzw. Verstärkung auf. Es ist von Vorteil, wenn in dem Anschlussbereich eine Aufnahmeöffnung vorgesehen ist, wobei der Anschlusskörper dann vorzugsweise als Anschlusssteg bzw. Anschlussvorsprung ausgeführt ist.

Das mindestens eine Rastelement nach Anspruch 10 ist insbesondere ein Rastvorsprung oder eine Rastaussparung. Komplementäre Rastelemente sind dann an der Helmkalotte vorgesehen.

Die Ausgestaltung nach Anspruch 11 erlaubt ein einfaches Hinzufügen des mindestens einen Kinnriemen-Haltemittels. Ferner ist so das mindestens eine Kinnriemen-Haltemittel leicht entfernbar, wenn dieses nicht benötigt wird.

Die Ausgestaltung nach Anspruch 12 führt zu einer Kinnriemen-Anordnung, die einerseits eine sichere Fixierung des Schutzhelms an dem Kopf des Helmträgers ermöglicht. Ferner beeinträchtigt so die Kinnriemen-Anordnung nicht den Tragekomfort des Schutzhelms.

Die Anschlussriemen nach Anspruch 13 sind vorzugsweise biegsam bzw. flexibel. Jeder Anschlussriemen kann im Wesentlichen V-förmig verlaufen und sich mit seiner unteren V-Spitze an den Kinnriemen anschließen. Die Kinnriemen-Anordnung ist dann im Wesentlichen verschwenkbar.

Nachfolgend wird unter Bezugnahme auf die beigefügte Zeichnung eine bevorzugte Ausführungsform der Erfindung beispielhaft beschrieben. Dabei zeigen:
- Fig. 1: im Wesentlichen eine Explosionsansicht eines erfindungsgemäßen Schutzhelms von der Seite, wobei sich dessen Kinnriemen in der unteren Kinnriemen-Haltestellung befindet,
- Fig. 2: eine Seitenansicht des in Fig. 1 dargestellten Schutzhelms, wobei das Kinnriemen-Haltemittel an der Helmkalotte angeordnet ist und sich der Kinnriemen in einer KinnriemenZwischenstellung befindet,
- Fig. 3: eine Ansicht gemäß Fig. 2, wobei sich hier der Kinnriemen in seiner oberen Kinnriemen-Parkstellung befindet,
- Fig. 4: eine Ansicht des in Fig. 1 dargestellten Schutzhelms von hinten, wobei keine Kinnriemen-Anordnung dargestellt ist,
- Fig. 5: einen Längsschnitt durch den in Fig. 1 dargestellten Schutzhelm, wobei das Kinnriemen-Haltemittel an der Helmkalotte angeordnet ist und keine KinnriemenAnordnung dargestellt ist, und
- Fig. 6: eine vergrößerte Ansicht des Kinnriemen-Haltemittels des in Fig. 1 dargestellten Schutzhelms.

Ein in der Zeichnung dargestellter Schutzhelm umfasst eine schalenartige Helmkalotte 1 und eine an der Helmkalotte 1 angeordnete Kinnriemen-Anordnung 2 zum Halten der Helmkalotte 1 an dem Kopf eines Helmträgers (nicht dargestellt). Die Helmkalotte 1 ist starr und vorzugsweise aus Kunststoffmaterial gebildet. Es ist von Vorteil, wenn in der Helmkalotte 1 eine weiche Auskleidung (nicht dargestellt) vorgesehen ist.

Die Helmkalotte 1 hat einen vorderen Bereich 3, einen dem vorderen Bereich 3 gegenüberliegenden hinteren Bereich 4 und zwei einander gegenüberliegende Seitenbereiche 5, die im Wesentlichen zwischen dem vorderen Bereich 3 und dem hinteren Bereich 4 verlaufen. Ferner hat die Helmkalotte 1 einen oberen Deckenbereich 6, der geschlossen ist. Gegenüberliegend zu dem Deckenbereich 6 hat die Helmkalotte 1 einen unteren, freien Abschlussrand 7, der umlaufend ist. Der Schutzhelm 1 ist im Wesentlichen bezüglich einer Symmetrieebene symmetrisch ausgeführt, die sich längs zwischen dem vorderen Bereich 3 und dem hinteren Bereich 4 erstreckt.

Wenn der Schutzhelm bestimmungsgemäß getragen wird, befindet sich der vordere Bereich 3 der Helmkalotte 1 über bzw. benachbart zu der Stirn des Helmträgers, während der hintere Bereich 4 den Hinterkopf des Helmträgers zumindest größtenteils bedeckt. Die Seitenbereiche 5 der Helmkalotte 1 sind dann seitlich zu dem Kopf des Helmträgers angeordnet. Der Deckenbereich 6 der Helmkalotte 1 bedeckt oben den Kopf des Helmträgers, während der Abschlussrand 7 um den Kopf des Helmträgers läuft und zumindest größtenteils nach unten gewandt ist. Der vordere Bereich 3 ist somit ein Stirn-Bereich, während der hintere Bereich 4 ein Hinterkopf-Bereich ist.

Die Kinnriemen-Anordnung 2 ist im Bereich des Abschlussrands 7 an den Seitenbereichen 5 der Helmkalotte 1 befestigt. Diese weist dafür zwei einander gegenüber liegende Anschlussriemen 8 auf, die jeweils im Wesentlichen V-förmig verlaufen und mit ihren oberen V-Enden an der Helmkalotte 1 befestigt sind.

Jeder Anschlussriemen 8 hat ein vorderes Riementeil 9 und ein hinteres Riementeil 10, das schräg zu dem vorderen Riementeil 9 verläuft. Die vorderen Riementeile 9 haben einen geringeren Abstand zu dem vorderen Bereich 3 der Helmkalotte 1 als die hinteren Riementeile 10. Die Riementeile 9, 10 eines Anschlussriemens 8 laufen von der Helmkalotte 1 zu einem unteren Knotenbereich 11 zusammen, der eine V-Spitze bildet.

Ferner umfasst die Kinnriemen-Anordnung 2 einen Kinnriemen 12, der sich an die beiden Knotenbereiche 11 anschließt und vorzugsweise durch einen Verschluss 13 geöffnet werden kann bzw. verschließbar ist. Der Verschluss 13 ist vorzugsweise ein Steck- bzw. Rastverschluss.

Die Anschlussriemen 8 und der Kinnriemen 12 können separat oder einstückig ausgeführt sein. Anstelle der V-förmigen Ausführung der Anschlussriemen 8 können auch anders ausgestaltete Anschlussriemen, wie z. B. einteilige bzw. gerade verlaufende Anschlussriemen, vorgesehen sein. Es kann auch nur ein Anschlussriemen 8 vorhanden sein.

Es ist von Vorteil, wenn die Anschlussriemen 8 und der Kinnriemen 12 biegsam bzw. flexibel sind. Günstigerweise sind die Anschlussriemen 8 an der Helmkalotte 1 angelenkt.

Wenn der Schutzhelm bestimmungsgemäß von dem Helmträger getragen wird, erstrecken sich die Riementeile 9, 10 von der Helmkalotte 1 nach unten und seitlich an dem Kopf des Helmträgers entlang, wobei die Ohren des Helmträgers zwischen den Riementeilen 9, 10 des jeweiligen Anschlussriemens 8 platziert sind. Der Kinnriemen 12 läuft dann um das Kinn des Helmträgers. Im Wesentlichen hat die Kinnriemen-Anordnung 2 dann die in Fig. 1 dargestellte Orientierung.

An der Helmkalotte 1 ist im hinteren Bereich 4 mittig, d. h. in der Symmetrieebene, ein Kinnriemen-Haltemittel 14 angeordnet, das zum Halten des Kinnriemens 12 in dessen oberen Kinnriemen-Parkstellung dient. Das Kinnriemen-Haltemittel 14 ist gemäß dieser Ausführungsform separat zu der Helmkalotte 1 ausgeführt. Es ist klammerartig als Einsteckteil ausgebildet.

Das Kinnriemen-Haltemittel 14 hat eine Bodenplatte 15. Ferner umfasst das Kinnriemen-Haltemittel 14 einen von der Bodenplatte 15 im Wesentlichen senkrecht nach oben vorspringenden Anschlusskörper 16 und einen von der Bodenplatte 15 im Wesentlichen senkrecht nach oben vorspringenden, freien Haltesteg 17. Der Anschlusskörper 16 und der Haltesteg 17 verlaufen im Wesentlichen parallel zueinander. Sie liegen einander im Wesentlichen gegenüber und erstrecken sich von der Bodenplatte 15 beabstandet zueinander.

Der Anschlusskörper 16 wiederum weist zwei Federarme 18 auf, die parallel zueinander verlaufen. Die Federarme 18 sind federnd ausgeführt. Sie erstrecken sich im Wesentlichen senkrecht zu der Bodenplatte 15 und weisen vorzugsweise einander gegenüberliegende Rückhalteköpfe 19 an einander abgewandten Außen-Seitenbereichen auf. Die Rückhalteköpfe 19 sind im Wesentlichen benachbart zu den freien Enden der Federarme 18 angeordnet.

Der Haltesteg 17 erstreckt sich im Wesentlichen bügelförmig. Er läuft von der Bodenplatte 15 aus unter Bildung eines Fensters nach oben zusammen. Im Kopfbereich 20 des Haltestegs 17 ist mindestens ein Rückhaltevorsprung 21 an der dem Anschlusskörper 16 zugewandten Seite des Haltestegs 17 angeordnet. Der Haltesteg 17 erstreckt sich von der Bodenplatte 15 weiter als der Anschlusskörper 16 weg.

Zur örtlichen Festlegung des Kinnriemen-Haltemittels 14 an der Helmkalotte 1 ist an der Helmkalotte 1 bzw. in dessen Wandung eine schlitzartige Aufnahmeöffnung 22 vorgesehen, die sich im Wesentlichen in Umfangsrichtung der Helmkalotte 1 erstreckt. Die Aufnahmeöffnung 22 hat eine Weite, die senkrecht zu der Umfangsrichtung der Helmkalotte 1 orientiert ist und im Wesentlichen der Dicke des Anschlusskörpers 16 entspricht. Die in Umfangsrichtung der Helmkalotte 1 orientierte Breite der Aufnahmeöffnung 22 ist geringfügig größer als die Breite des Anschlusskörpers 16. Wenn das Kinnriemen-Haltemittel 14 an der Helmkalotte 1 befestigt ist, durchsetzt der Anschlusskörper 16 die Aufnahmeöffnung 22, wobei die Rückhalteköpfe 19 seitlich über die Aufnahmeöffnung 22 hinaus stehen und benachbarte Bereiche der Helmkalotte 1 hintergreifen, sodass die Rückhalteköpfe 19 für eine Fixierung des Kinnriemen-Haltemittels 14 an der Helmkalotte 1 sorgen.

Wenn der Anschlusskörper 16 von unten in die Aufnahmeöffnung 22 eingeführt wird, federn die Federarme 18 zusammen. Dafür sind an den Rückhalteköpfen 19 oben entsprechende Einführschrägen 23 vorgesehen. Sobald die Rückhalteköpfe 19 die Aufnahmeöffnung 22 durchsetzt haben, federn die Federarme 18 wieder auseinander und sorgen für die Fixierung des Kinnriemen-Haltemittels 14 an der Helmkalotte 1.

Der Haltesteg 17 befindet sich dann innerhalb der Helmkalotte 1. Er ist dann quasi in einem Kopf-Aufnahmeraum der Helmkalotte 1 angeordnet, der durch die Helmkalotte 1 begrenzt ist und zur Aufnahme des Kopfs des Helmträgers vorgesehen ist. Der Haltesteg 17 verläuft im Wesentlichen frei in dem Kopf-Aufnahmeraum und beabstandet zu der Helmkalotte 1. Die Bodenplatte 15 erstreckt sich benachbart unterhalb des Abschlussrands 7. Das Kinnriemen-Haltemittel 14 umgreift quasi den Abschlussrand 7 von unten. Der Haltesteg 17 weist einen geringeren Abstand zu dem vorderen Bereich 3 als der Anschlusskörper 16 auf.

Zum Lösen des Kinnriemen-Haltemittels 14 von der Helmkalotte 1 sind die Federarme 18 aufeinander zu zusammenzudrücken, sodass die Rückhalteköpfe 19 die Aufnahmeöffnung 22 passieren können.

Wenn die Kinnriemen-Anordnung 2 nicht länger am Kinn benötigt wird, so wird der Kinnriemen 12 in seine obere Kinnriemen-Parkstellung nach oben hinten bewegt. Der Kinnriemen 12 wird dafür in einen inneren Kinnriemen-Aufnahmeraum 24 eingehängt, der durch die Innenseite der Helmkalotte 1 und den Haltesteg 17 begrenzt ist. Ferner ist der Kinnriemen-Aufnahmeraum 24 nach unten durch die Bodenplatte 15 begrenzt. Der Kinnriemen 12 wird dazu von oben über den freien Haltesteg 17 geführt und in Richtung auf die Bodenplatte 15 geschoben. Die Rückhaltevorsprünge 21 verhindern ein ungewolltes Entfernen des Kinnriemens 12 aus dem Kinnriemen-Aufnahmeraum 24. Beim Einhängen des Kinnriemens 12 über den Haltesteg 17 werden die Riementeile 9, 10 entsprechend in Richtung auf den Kinnriemen-Aufnahmeraum 24 ausgerichtet. Die Riementeile 9, 10 werden entweder an ihren Anschlussbereichen verschwenkt oder beabstandet zu den Anschlussbereichen umgebogen.

Fig. 3 zeigt den Schutzhelm mit geparktem Kinnriemen 12. Aus Fig. 3 geht hervor, dass die Anschlussriemen 8 im Wesentlichen parallel bzw. benachbart zu dem Abschlussrand 7 verlaufen, wenn der Kinnriemen 12 um den Haltesteg 17 gehängt ist. Die Anschlussriemen 8 sorgen vorzugsweise für eine weitere seitliche Fixierung des Schutzhelms an dem Kopf des Helmträgers. Der Kinnriemen 12 fixiert den Schutzhelm auch an dem Kopf des Helmträgers.

Wenn der Kinnriemen 12 wieder ausgehängt werden soll, werden die Anschlussriemen 8 und der Kinnriemen 12 im Wesentlichen umgekehrt bewegt.

Gemäß einer alternativen Ausführungform ist das mindestens eine Kinnriemen-Haltemittel 14 einstückig bzw. unlösbar mit der Helmkalotte 1 verbunden.

Vorzugsweise ist an der Helmkalotte 1 unten ein Hinterkopfriemen zur Anlage an einem unteren Hinterkopfbereich des Helmträgers angeordnet. Es ist von Vorteil, wenn der Hinterkopfriemen längenverstellbar ist, um optimal an den Hinterkopf des Helmträgers anpassbar zu sein.

## Patentansprüche

1. Schutzhelm, umfassend
a) eine Helmkalotte (1) zum mindestens teilweisen Bedecken des Kopfs eines Helmträgers, wobei die Helmkalotte (1) aufweist
i) einen vorderen Bereich (3),
ii) einen dem vorderen Bereich (3) gegenüberliegenden hinteren Bereich (4),
iii) zwei einander gegenüberliegende Seitenbereiche (5), und
iv) einen unteren freien Abschlussrand (7),
b) eine an der Helmkalotte (1) angeordnete Kinnriemen-Anordnung (2) zum Halten der Helmkalotte (1) an dem Kopf des Helmträgers,
i) wobei die Kinnriemen-Anordnung (2) einen Kinnriemen (12) aufweist, der zwischen einer unteren Kinnriemen-Haltestellung und einer oberen Kinnriemen-Parkstellung beweglich ist, und
c) mindestens ein an der Helmkalotte (1) angeordnetes Kinnriemen-Haltemittel (14) zum Halten des Kinnriemens (12) in der oberen Kinnriemen-Parkstellung,
i) wobei das mindestens eine Kinnriemen-Haltemittel (14) mindestens einen freien Haltesteg (17) zum Halten des sich in der oberen Kinnriemen-Parkstellung befindenden Kinnriemens (12) aufweist,
**dadurch gekennzeichnet, dass**
d) sich der mindestens eine Haltesteg (17) zumindest teilweise in dem durch die Helmkalotte (1) begrenzten Kopf-Aufnahmeraum befindet, und
e) der Kinnriemen (12) in der oberen Kinnriemen-Parkstellung zusätzlich am Hinterkopf des Helmträgers angreift und so für eine zusätzliche Fixierung sorgt.

2. Schutzhelm nach Anspruch 1, **dadurch gekennzeichnet, dass** sich der in der oberen Kinnriemen-Parkstellung angeordnete Kinnriemen (12) zumindest teilweise in dem hinteren Bereich (4) der Helmkalotte (1) befindet.

3. Schutzhelm nach Anspruch 1 oder 2, **dadurch gekennzeichnet, dass** der in der oberen Kinnriemen-Parkstellung angeordnete Kinnriemen (12) zumindest teilweise benachbart zu dem unteren freien Abschlussrand (7) der Helmkalotte (1) verläuft.

4. Schutzhelm nach einem der vorherigen Ansprüche, **dadurch gekennzeichnet, dass** das mindestens eine Kinnriemen-Haltemittel (14) in dem hinteren Bereich der Helmkalotte (1) an der Helmkalotte (1) angeordnet ist.

5. Schutzhelm nach einem der vorherigen Ansprüche, **dadurch gekennzeichnet, dass** das mindestens eine Kinnriemen-Haltemittel (14) benachbart zu dem unteren freien Abschlussrand (7) an der Helmkalotte (1) angeordnet ist.

6. Schutzhelm nach einem der vorherigen Ansprüche, **dadurch gekennzeichnet, dass** zwischen der Helmkalotte (1) und dem mindestens einen Haltesteg (17) ein Kinnriemen-Aufnahmeraum (24) zur Aufnahme eines Teilbereichs des Kinnriemens (12) vorgesehen ist, wobei vorzugsweise der Kinnriemen-Aufnahmeraum (24) an einander gegenüberliegenden Seiten seitlich zur Hindurchführung des Kinnriemens (12) offen ist.

7. Schutzhelm nach Anspruch 6, **dadurch gekennzeichnet, dass** der Kinnriemen-Aufnahmeraum (24) zum Einführen des Kinnriemens (12) nach oben offen ist.

8. Schutzhelm nach einem der vorherigen Ansprüche, **dadurch gekennzeichnet, dass** das mindestens eine Kinnriemen-Haltemittel (14) als Halteklammer ausgebildet ist.

9. Schutzhelm nach einem der vorherigen Ansprüche, **dadurch gekennzeichnet, dass** das mindestens eine Kinnriemen-Haltemittel (14) mindestens einen Anschlusskörper (16) zum Anschließen an die Helmkalotte (1) aufweist, wobei vorzugsweise der mindestens eine Anschlusskörper (16) parallel zu dem mindestens einen Haltesteg (17) verläuft.

10. Schutzhelm nach Anspruch 9, **dadurch gekennzeichnet, dass** der mindestens eine Anschlusskörper (16) in die Helmkalotte (1) eingreift und vorzugsweise mindestens ein Rastelement (19) zum rastenden Wechselwirken mit der Helmkalotte (1) aufweist.

11. Schutzhelm nach einem der vorherigen Ansprüche, **dadurch gekennzeichnet, dass** das mindestens eine Kinnriemen-Haltemittel (14) lösbar an der Helmkalotte (1), vorzugsweise durch Rastverbindung, angeordnet ist.

12. Schutzhelm nach einem der vorherigen Ansprüche, **dadurch gekennzeichnet, dass** die Kinnriemen-Anordnung (2) an den Seitenbereichen (5) der Helmkalotte (1) an der Helmkalotte (1) befestigt ist.

13. Schutzhelm nach einem der vorherigen Ansprüche, **dadurch gekennzeichnet, dass** die Kinnriemen-Anordnung (2) Anschlussriemen (8) aufweist, die an den Seitenbereichen (5) der Helmkalotte (1) an der Helmkalotte (1) befestigt sind und sich an den Kinnriemen (12) anschließen.

14. Schutzhelm nach einem der vorherigen Ansprüche, **dadurch gekennzeichnet, dass** der mindestens eine Haltesteg (17) im Wesentlichen frei in dem Kopf-Aufnahmeraum und beabstandet zu der Helmkalotte (1) verläuft.

## Claims

1. Protective helmet comprising
a) a helmet shell (1) for at least partly covering a helmet wearer's head, the helmet shell (1) having
i) a front region (3);
ii) a rear region (4) opposite to the front region (3);
iii) two side regions (5) arranged opposite to each other; and
iv) a lower free terminating edge (7);
b) a chin strap assembly (2), arranged at the helmet shell (1), for holding the helmet shell (1) on the helmet wearer's head,
i) the chin strap assembly (2) having a chin strap (12) which is movable between a lower chin strap holding position and an upper chin strap parking position; and
c) at least one chin strap holding means (14), arranged at the helmet shell (1), for holding the chin strap (12) in the upper chin strap parking position,
i) the at least one chin strap holding means (14) having at least one free holding web (17) for holding the chin strap (12) located in the upper chin strap parking position,
**characterized in that**
d) the at least one holding web (17) is at least partly located in the head receiving space defined by the helmet shell (1); and
e) when in the upper chin strap parking position, the chin strap (12) additionally engages the back of the helmet wearer's head, thus providing an additional fixation.

2. Protective helmet according to claim 1, **characterized in that** the chin strap (12) arranged in the upper chin strap parking position is at least partly located in the rear region (4) of the helmet shell (1).

3. Protective helmet according to claim 1 or 2, **characterized in that** the chin strap (12) arranged in the upper chin strap parking position runs at least partly adjacent to the lower free terminating edge (7) of the helmet shell (1).

4. Protective helmet according to one of the preceding claims, **characterized in that** the at least one chin strap holding means (14) is arranged at the helmet shell (1) in the rear region of the helmet shell (1).

5. Protective helmet according to one of the preceding claims, **characterized in that** the at least one chin strap holding means (14) is arranged at the helmet shell (1) adjacent to the lower free terminating edge (7).

6. Protective helmet according to one of the preceding claims, **characterized in that** a chin strap receiving space (24) for receiving a portion of the chin strap (12) is provided between the helmet shell (1) and the at least one holding web (17), the chin strap receiving space (24) preferably being laterally open at opposite sides, thus allowing the chin strap (12) to be passed through.

7. Protective helmet according to claim 6, **characterized in that** the chin strap receiving space (24) is upwardly open, thus allowing the chin strap (12) to be inserted.

8. Protective helmet according to one of the preceding claims, **characterized in that** the at least one chin strap holding means (14) is configured as a holding bracket.

9. Protective helmet according to one of the preceding claims, **characterized in that** the at least one chin strap holding means (14) has at least one connection body (16) to be connected to the helmet shell (1), the at least one connection body (16) preferably running parallel to the at least one holding web (17).

10. Protective helmet according to claim 9, **characterized in that** the at least one connection body (16) engages the helmet shell (1) and preferably has at least one snap-in member (19) for snap-in interaction with the helmet shell (1).

11. Protective helmet according to one of the preceding claims, **characterized in that** the at least one chin strap holding means (14) is detachably arranged at the helmet shell (1), preferably by means of a snap-in connection.

12. Protective helmet according to one of the preceding claims, **characterized in that** the chin strap assembly (2) is secured to the helmet shell (1) at the side regions (5) of the helmet shell (1).

13. Protective helmet according to one of the preceding claims, **characterized in that** the chin strap assembly (2) has connection straps (8) which are secured to the helmet shell (1) at the side regions (5) of the helmet shell (1) and adjoin the chin strap (12).

14. Protective helmet according to one of the preceding claims, **characterized in that** the at least one holding web (17) runs substantially freely in the head receiving space at a distance from the helmet shell (1).

## Revendications

1. Casque de protection comprenant
a) une calotte de casque (1) pour recouvrir au moins partiellement la tête d'un porteur de casque, la calotte de casque (1) présentant
i) une zone avant (3),
ii) une zone arrière (4) en regard de la zone avant (3),
iii) deux zones latérales en regard l'une de l'autre (5) et
iv) un bord terminal libre inférieur (7),
b) un agencement de mentonnière (2) agencé sur la calotte de casque (1) pour le maintien de la calotte de casque (1) sur la tête du porteur de casque,
i) l'agencement de mentonnière (2) présentant une mentonnière (12) qui est mobile entre une position de retenue de mentonnière inférieure et une position de rangement de mentonnière supérieure et
c) au moins un moyen de retenue de mentonnière (14) agencé sur la calotte de casque (1) pour la retenue de la mentonnière (12) dans la position de rangement de mentonnière supérieure,
i) l'au moins un moyen de retenue de mentonnière (14) présentant au moins une nervure de retenue libre (17) pour la retenue de la mentonnière se trouvant dans la position de rangement de mentonnière supérieure (12),
**caractérisé en ce que**
d) l'au moins une nervure de retenue (17) se trouve au moins en partie dans l'espace de réception de tête délimité par la calotte de casque (1) et
e) la mentonnière (12) agit dans la position de rangement de mentonnière supérieure en outre sur la tête arrière du support de casque et veille ainsi à une fixation supplémentaire.

2. Casque de protection selon la revendication 1, **caractérisé en ce que** la mentonnière (12) agencée dans la position de rangement de mentonnière supérieure se trouve au moins en partie dans la zone arrière (4) de la calotte de casque (1).

3. Casque de protection selon la revendication 1 ou 2, **caractérisé en ce que** la mentonnière (12) agencée dans la position de rangement de mentonnière supérieure s'étend au moins en partie de manière contiguë au bord terminal libre inférieur (7) de la calotte de casque (1).

4. Casque de protection selon l'une quelconque des revendications précédentes, **caractérisé en ce que** l'au moins un moyen de retenue de mentonnière (14) est agencé dans la zone arrière de la calotte de casque (1) sur la calotte de casque (1).

5. Casque de protection selon l'une quelconque des revendications précédentes, **caractérisé en ce que** l'au moins un moyen de retenue de mentonnière (14) est agencé de manière contiguë au bord terminal libre inférieur (7) sur la calotte de casque (1).

6. Casque de protection selon l'une quelconque des revendications précédentes, **caractérisé en ce qu'**un espace de réception de mentonnière (24) est prévu pour la réception d'une zone partielle de la mentonnière (12) entre la calotte de casque (1) et l'au moins une nervure de retenue (17), l'espace de réception de mentonnière (24) étant de préférence ouvert sur des côtés en regard l'un de l'autre latéralement pour le passage de la mentonnière (12).

7. Casque de protection selon la revendication 6, **caractérisé en ce que** l'espace de réception de mentonnière (24) est ouvert vers le haut pour l'introduction de la mentonnière (12).

8. Casque de protection selon l'une quelconque des revendications précédentes, **caractérisé en ce que** l'au moins un moyen de retenue de mentonnière (14) est réalisé comme un étrier de retenue.

9. Casque de protection selon l'une quelconque des revendications précédentes, **caractérisé en ce que** l'au moins un moyen de retenue de mentonnière (14) présente au moins un corps de raccordement (16) pour le raccordement à la calotte de casque (1), de préférence l'au moins un corps de raccordement (16) s'étendant parallèlement à l'au moins une nervure de retenue (17).

10. Casque de protection selon la revendication 9, **caractérisé en ce que** l'au moins un corps de raccordement (16) s'engage dans la calotte de casque (1) et présente de préférence au moins un élément d'encliquetage (19) pour l'interaction d'encliquetage avec la calotte de casque (1).

11. Casque de protection selon l'une quelconque des revendications précédentes, **caractérisé en ce que** l'au moins un moyen de retenue de mentonnière (14) est agencé de manière amovible sur la calotte de casque (1), de préférence par liaison encliquetée.

12. Casque de protection selon l'une quelconque des revendications précédentes, **caractérisé en ce que** l'agencement de mentonnière (2) est fixé sur la calotte de casque (1) sur les zones latérales (5) de la calotte de casque (1).

13. Casque de protection selon l'une quelconque des revendications précédentes, **caractérisé en ce que** l'agencement de mentonnière (2) présente des sangles de raccordement (8) qui sont fixées sur la calotte de casque (1) sur les zones latérales (5) de la calotte de casque (1) et se raccordent à la mentonnière (12).

14. Casque de protection selon l'une quelconque des revendications précédentes, **caractérisé en ce que** l'au moins une nervure de retenue (17) s'étend sensiblement librement dans l'espace de réception de tête et à distance de la calotte de casque (1).
